# EUROPÄISCHE PATENTSCHRIFT

(11) **EP 2 248 393 B1**
(45) Veröffentlichungstag und Bekanntmachung des Hinweises auf die Patenterteilung: **03.04.2013**
(21) Anmeldenummer: 08709193.0
(22) Anmeldetag: 25.02.2008
(51) Int. Cl.: H05B 41/288

(54) **VORRICHTUNG UND VERFAHREN ZUR ERZEUGUNG EINER ZÜNDSPANNUNG FÜR EINE LAMPE**
DEVICE AND METHOD FOR GENERATING AN IGNITION VOLTAGE FOR A LAMP
DISPOSITIF ET PROCÉDÉ POUR PRODUIRE UNE TENSION D ALLUMAGE POUR UNE LAMPE

(43) Veröffentlichungstag der Anmeldung: 10.11.2010
(73) Patentinhaber: OSRAM GmbH, 81543 München (DE)
(72) Erfinder: KÄSTLE, Herbert, 83278 Traunreut (DE)
(86) Internationale Anmeldenummer: PCT/EP2008/052220
(87) Internationale Veröffentlichungsnummer: WO 2009/106120

(56) Entgegenhaltungen:
- WO-A-2005/104632
- DE-A1-102004 041 925

## Beschreibung

Die Erfindung betrifft eine Vorrichtung sowie ein Verfahren zur Erzeugung einer Zündspannung für eine Lampe.

Bekannt sind Hochdruckgasentladungslampen (sog. High Intensity Discharge (HID) Lampen), z.B. HE-HCI-Lampen oder MF-HCI-Lampen, die in der Regel mit Betriebsfrequenzen größer als 20kHz betrieben werden.

Beispielsweise wird zum Betrieb einer Hocheffizienz (HE) Lampe, insbesondere einer HE-HCI-Lampe (HCI: Quecksilber-Keramik-Iodid) oder einer quecksilberfreien Metallhalogenidlampe eine sinusförmige Betriebswechselspannung benötigt, deren Betriebsfrequenz je nach Geometrie des Lampenbrenners in einem Bereich zwischen 45kHz bis 55kHz meist in einem 100Hz-Takt sägezahnförmig verändert (gewobbelt bzw. gesweept) wird.

In einem sog. Sweepbetrieb werden in der Lampe stabilisierende akustische Resonanzen angeregt und somit zusätzlich der Plasmabogen stabilisiert (sog. Arc-Straightening).

Neben dem Sweepbetrieb wird die gesweepte Betriebswechselspannung zusätzlich noch amplitudenmoduliert, wobei vorteilhaft die Modulation entsprechend der Geometrie des Lampenbrenners sowohl in der Frequenz, meist zwischen 23kHz bis 30kHz, als auch in der Modulationstiefe zwischen 5% bis 30%, einstellbar ist.

Die Amplitudenmodulation dient zur Anregung einer speziellen longitudinalen akustischen Resonanz im Plasmabogen, die eine verstärkte Durchmischung der Gaskomponenten im Brennraum bewirkt (Colormixing).

Sweepbetrieb und Amplitudenmodulation führen zu einer homogeneren Leuchtdichte entlang des Plasmabogens und zu einer beträchtlichen Steigerung der Lichtausbeute, wobei eine Effizienzsteigerung beispielsweise von 80LPW auf 150LPW ermöglicht wird.

Der Betrieb eine HE-HCI-Lampe oder einer MF-HCI-Lampe erfordert eine wechselförmige Betriebsspannung in einem Frequenzbereich zwischen vorzugsweise 20kHz und 100kHz.

Eine Ausgangsstufe eines elektronischen Vorschaltgeräts (EVGs) ist meist über einen speziell abgestimmten Schwingkreis (Halbbrücken-Inverter oder VollbrückenInverter) zur Ankopplung an die Lampe ausgeführt.

Ein derartiger für den Normalbetrieb der Lampe ausgelegter Schwingkreis ist nicht für die Erzeugung einer hoher Zündspannung (insbesondere größer als 10kV) geeignet.

Da die Spannung zum Zünden der Lampe (Heißzündspannung) betragsmäßig in einem Bereich größer als 10kV liegt, sollte auch aus isolationstechnischer Sicht eine derartig hohe Spannung nicht direkt in dem elektronischen Vorschaltgerät erzeugt werden.

Weiterhin müssen bei der Allgemeinbeleuchtung als zusätzliche Randbedingung die Möglichkeit einer variablen Leitungsführung bei veränderlicher Leitungslänge bis zu einer Länge von bspw. 3m und die beschränkte Tauglichkeit der Leitungen zur Führung von Spannungen oberhalb von 10kV berücksichtigt werden. Dies widerspricht ebenfalls einer Erzeugung höherer Zündspannungen direkt im oder am Ausgang des elektronischen Vorschaltgeräts.

Die Heißzündspannung wird meist mit einer separaten Zündeinheit realisiert, wobei diese Zündeinheit in unmittelbarer Nähe zur Lampe seriell in den Lampenkreis eingeschleift wird.

Solch seriell eingeschleifte Heißzündspannungsmodule weisen jedoch eine im Normalbetrieb einen deutlichen Restwiderstand auf, der signifikante elektrische Betriebsverluste bedingt.

Die **Aufgabe** der Erfindung besteht darin, die vorstehend genannten Nachteile zu vermeiden und insbesondere eine Möglichkeit zu schaffen, eine Zündspannung für eine Lampe bereitzustellen, wobei diese Maßnahme geringe bis keine Verluste während des Normalbetriebs der Lampe (nach deren Einschaltphase) ermöglicht.

Diese Aufgabe wird gemäß den Merkmalen der unabhängigen Patentansprüche gelöst. Weiterbildungen der Erfindung ergeben sich auch aus den abhängigen Ansprüchen.

Zur Lösung der Aufgabe wird eine Vorrichtung angegeben zur Erzeugung einer Zündspannung für eine Lampe
- umfassend einen ersten Resonanzkreis, der über einen Schalter mit der Lampe verbunden ist,
- wobei dem ersten Resonanzkreis ein zweiter Resonanzkreis vorgeschaltet ist.

Insoweit ist es möglich, dass anhand des ersten Resonanzkreises direkt der Schalter aktiviert wird und die in dem Resonanzkreis vorliegende elektrische Energie zum Zünden der Lampe verwendet werden kann.

Durch die Hintereinanderschaltung von dem zweiten und dem ersten Resonanzkreis kann auf effiziente Weise eine hohe Zündspannung erreicht werden. Vorzugsweise ist zwischen dem zweiten Resonanzkreis und dem ersten Resonanzkreis eine Zuleitung vorgesehen, über die elektrische Energie effizient in Form einer Niederspannung transportiert werden kann, wobei die eigentliche Transformation in die Hochspannung in dem ersten Resonanzkreis erfolgt.

Es ist eine Weiterbildung, dass der Schalter anhand einer aufschwingenden Spannung in dem ersten Resonanzkreis aktivierbar ist.

Eine Weiterbildung ist es, dass der Schalter mindestens eine der folgenden Komponenten umfasst:
- eine Funkenstrecke;
- einen Halbleiterschalter;
- eine Zündelektrode.

Auch ist es eine Weiterbildung, dass der zweite Resonanzkreis über eine Leitung den ersten Resonanzkreis mit elektrischer Energie zum Erzeugen der Zündspannung versorgt.

Auch ist es eine Weiterbildung, dass der zweite Resonanzkreis in einem elektronischen Vorschaltgerät angeordnet ist.

Dabei kann das elektronische Vorschaltgerät insbesondere für einen Betrieb des zweiten Resonanzkreises eine Halbbrückenschaltung oder eine Vollbrückenschaltung umfassen.

Ferner ist es eine Weiterbildung, dass ein Mikrokontroller und/oder eine Prozessoreinheit vorgesehen ist, der den zweiten Resonanzkreis und/oder den ersten Resonanzkreis ansteuert.

Insbesondere erfolgt durch den Mikrokontroller bzw. die Prozessoreinheit die Ansteuerung der Halbbrücke bzw. der Vollbrücke des elektronischen Vorschaltgeräts, um somit den ersten Resonanzkreis bzw. den zweiten Resonanzkreis mit elektrischen Impulsen oder Signalen bei einstellbarer Frequenz anzuregen.

Im Rahmen einer zusätzlichen Weiterbildung ist es möglich, dass der Mikrokontroller den ersten Resonanzkreis und/oder den zweiten Resonanzkreis wiederholt, insbesondere mit variierenden Frequenzen, ansteuert.

Somit können mehrere Durchläufe insbesondere mit variierenden Frequenzen zur Erzeugung der Zündspannung vorgesehen sein.

Eine nächste Weiterbildung besteht darin, dass der erste Resonanzkreis und der Schalter in der Nähe der Lampe angeordnet sind.

Vorzugsweise kann somit die Zündspannung über eine kurze Leitung direkt auf die Lampe gegeben werden.

Eine Ausgestaltung ist es, dass der erste Resonanzkreis in einem Heißzündmodul angeordnet sind.

Eine alternative Ausführungsform besteht darin, dass der erste Resonanzkreis mit dem Schalter in Reihe geschaltet ist.

Eine nächste Ausgestaltung ist es, dass ein Bypass-Element parallel zu der Reihenschaltung aus dem erstem Resonanzkreis und dem Schalter vorgesehen ist.

Das Bypass-Element ist vorzugsweise derart eingerichtet, dass der erste Resonanzkreis während des normalen Betriebs der Lampe (nach deren Zündung) möglichst wenig Energie verbraucht.

Auch ist es eine Ausgestaltung, dass das Bypass-Element eine Längsimpedanz ist.

Eine Weiterbildung besteht darin, dass das Bypass-Element eine Längsimpedanz in der Lampenzuleitung und/oder eine Längsimpedanz in der Lampenrückleitung umfasst.

Eine zusätzliche Ausgestaltung ist es, dass die Längsimpedanz in der Lampenzuleitung sowie die Längsimpedanz in der Lampenrückleitung in unterschiedlicher Orientierung auf einem Kern angeordnet sind.

Eine andere Ausgestaltung ist es, dass die Lampe eine Hochdruckgasentladungslampe, insbesondere eine HE-HCI-Lampe ist.

Die vorstehend genannte Aufgabe wird auch gelöst durch ein Verfahren zur Ansteuerung der vorgenannten Vorrichtung mittels einer Prozessoreinrichtung oder mittels einer festverdrahteten Logikschaltung.

Insbesondere werden der zweite Resonanzkreis und/oder der erste Resonanzkreis anhand der Prozessoreinheit oder anhand der festverdrahteten Logikschaltung (z.B. mittels eines ASICs oder eines FPGAs) derart angesteuert, dass eine oder mehrere Resonanzfrequenzen angeregt werden können.

Ausführungsbeispiele der Erfindung werden nachfolgend anhand der Zeichnungen dargestellt und erläutert.

Es zeigen:
- Fig.1: eine Schaltungsanordnung zum Betrieb einer Gasentladungslampe über ein elektronisches Vorschaltgerät, das als eine Halbbrücke ausgeführt ist, und ein über eine Lampenleitung mit dem elektronischen Vorschaltgerät verbundenes Heißzündmodul, das bevorzugt in der Nähe der Gasentladungslampe vorgesehen ist;
- Fig.2: ein Modellschaltbild umfassend zwei Resonanzkreise, die hintereinander geschaltet sind;
- Fig.3A: Gleichungen, die insbesondere zur Bestimmung der Resonanzfrequenzen herangezogen werden können;
- Fig.3B: Gleichungen, die Spannungsverläufe in Abhängigkeit von der Frequenz für die gekoppelten Resonanzkreise gemäß Fig.2 darstellen;
- Fig.4: Verläufe und Lage von Resonanzstellen abhängig von der Frequenz für das über die EVG-Halbbrücke betriebene Heißzündmodul;
- Fig.5: eine Schaltungsanordnung gemäß Fig.1 mit einer Durchgangsimpedanz bzw. Längsinduktivität in einer Lampenzuleitung;
- Fig.6: eine Schaltungsanordnung gemäß Fig.1 mit einer Durchgangsimpedanz bzw. Längsinduktivität in einer Lampenrückleitung;
- Fig.7A, Fig.7B: eine Schaltungsanordnung gemäß Fig.1 mit einer Durchgangsimpedanz bzw. Längsinduktivität in der Lampenzuleitung als auch mit einer Durchgangsimpedanz bzw. Längsinduktivität in der Lampenrückleitung, wobei beide Durchgangsimpedanzen in entgegengesetzten Wicklungen auf einem gemeinsamen Kern angeordnet sind;
- Fig.8: eine Schaltungsanordnung gemäß Fig.1 ohne Durchgangsimpedanz, wobei ein in dem Heißzündmodul vorgesehener Resonanzkreis eine Zündspannung erzeugt, die mittels einer Zündelektrode direkt (vorzugsweise kapazitiv) an die Lampe angekoppelt ist.

Zum Betrieb einer Gasentladungslampe (HID-Lampe) ist ein elektronisches Vorschaltgerät (EVG) vorgesehen.

Der Ausgang des elektronischen Vorschaltgeräts weist vorzugsweise einen Halbbrückeninverter oder einen Vollbrückeninverter auf, anhand dessen ein Nominalbetrieb der Lampe bei Frequenzen zwischen 20kHz und 100kHz ermöglicht wird.

Insbesondere in dem Anwendungsgebiet der Allgemeinbeleuchtung sind unterschiedliche Lampenleitungslängen bis zu bspw. 3m zwischen elektronischem Vorschaltgerät und Lampe möglich. Dabei ist es insbesondere aus Gründen der Spannungsfestigkeit nachteilig, über diese gesamte Lampenleitungslänge eine Zündspannung von mehr als 10kV zu leiten.

Insbesondere kann vorteilhaft zur Zündung der Lampe ein Heißzündmodul in unmittelbarer Nähe der Lampe (bevorzugt in einem Abstand von in etwa höchstens 30cm) platziert werden. Dieses Heißzündmodul erzeugt die notwendigen Zündspannungspulse >10kV, bevorzugt werden jedoch diese Zündspannungspulse nur zur Lampe hin auf dem verbleibenden kurzen Lampenleitungsstück frei gesetzt werden und nicht rückwirkend über die längeren Leitungsstücke in Richtung des elektronischen Vorschaltgeräts.

Vorzugsweise hat das Heißzündmodul im Normalbetrieb der Lampe, also nach deren Zündung oder Einschaltphase, eine geringe Durchgangsinduktivität (vorzugsweise kleiner als einige 100µH), um die Betriebsverluste zu minimieren.

Es wird insbesondere vorgeschlagen, dass das Heißzündmodul in unmittelbarer Nähe der Lampe in die Lampenleitung eingeschleift wird und für den hochfrequenten Betriebsmodus einer HE-HCI-Lampe oder einer MF-HCI-Lampe eine hinreichend niedriger Durchgangsimpedanz darstellt.

Bevorzugt weist das Heißzündmodul zur Erzeugung der Zündpulse Mittel zur Erzeugung von Spannungspulsen auf, die bevorzugt eine Höhe von ca. 20kV haben.

Das Heißzündmodul selbst kann direkt über die Lampenzuleitungen über das elektronische Vorschaltgerät betrieben werden und benötigt somit selbst keine aktive Steuerelektronik oder eine zusätzliche externe Stromversorgung zur Erzeugung der Spannungspulse.

Um eine geringe Durchgangsimpedanz des Heißzündmoduls während des Normalbetriebs der Lampe zu erreichen, wird vorteilhaft anhand einer kleinen Längsinduktivität (z.B. in der Größenordnung von 200µH) das Heißzündmodul von dem elektromischen Vorschaltgerät sowie von der Lampe entkoppelt. Die Längsinduktivität wird zwischen den Eingang und den Ausgang des Heißzündmoduls geschaltet.

Parallel zu der Längsinduktivität kann nun im Heißzündmodul ein Hochspannungspuls (HV-Puls) erzeugt werden, der nach der erwähnten Längsinduktivität in das kürzere Leitungsstück zur Lampe hin eingespeist wird.

Vorzugsweise weist die Längsinduktivität eine ausreichende Hochspannungsfestigkeit auf.

Der hier vorgestellte Ansatz ermöglicht vorteilhaft die Erzeugung der Spannungspulse zum Zünden der Lampe ohne Einsatz weiterer aktiver Elektronik in dem Heißzündmodul. Dies wird bevorzugt erreicht, indem in dem Heißzündmodul ein geeignet ausgelegter LC-Resonanzkreis hoher Güte vorgesehen ist, der von dem elektronischen Vorschaltgerät direkt über die Lampenzuleitungen betrieben und angeregt werden kann.

Vorzugsweise wird der LC-Resonanzkreis in dem Heißzündmodul zunächst isoliert und freilaufend betrieben, so dass sich die Resonanz weitgehend ohne den Einfluss externer Dämpfungseinflüsse bei hoher Güte möglichst ungedämpft auf Spannungswerte bis zu 20kV aufschwingen kann.

Bei Erreichen eines bestimmten Spannungspegels oder Spannungsbereichs, z.B. 15kV bis 20kV, wird der schwingende LC-Resonanzkreis über einen Schalter an das Leitungsstück zur Lampe hin angekoppelt. Der Schalter kann hierbei auf unterschiedliche Arten realisiert sein. Beispielsweise kann der Schalter eine Funkenstrecke mit einer vorgegebenen Durchbruchspannung, einen Halbleiterschalter oder eine Zündelektrode umfassen.

Sobald der LC-Resonanzkreis des Heißzündmoduls einen Wert zwischen 15kV und 20kV erreicht hat, schaltet die angeschlossene Funkenstrecke bei ihrer definierten Durchbruchsspannung durch und koppelt den vorliegenden Spannungspegel direkt in die kürzere Verbindungsleitung zur Lampe hin ein.

Diese Zündspannung trifft auf eine hochohmige Lampe und erzeugt in ihr einen Zünddurchbruch.

Das an dem Heißzündmodul angeschlossene elektronische Vorschaltgerät selbst ist über die interne niederinduktive Längsinduktivität stets funktionsfähig mit der Lampe verbunden und kann nach Detektion des Zünddurchbruchs unmittelbar seinen normalen Lampen-Betrieb, in diesem Fall den Lampen-Startup-Betrieb, aufnehmen.

Die beschriebene Anordnung ist in **Fig.1** dargestellt.

Fig.1 umfasst eine EVG-Halbbrücke 101, die über eine Lampenleitung 103 mit einem Heißzündmodul 102 verbunden ist. An das Heißzündmodul 102 ist über eine Lampenleitung 104 eine Lampe 105 angeschlossen.

Die Lampenleitung 103 ist vorzugsweise kürzer als 3 Meter und die Lampenleitung 104 ist vorzugsweise kürzer als 30 Zentimeter ausgeführt.

Die EVG-Halbbrücke 101 umfasst drei Eingänge 106, 107 und 108, zwei Ausgänge 110 und 111, zwei Halbleiterschalter, insbesondere n-Kanal Mosfets, Q1 und Q2, eine Spule L1 und zwei Kondensatoren C1 und CB1.

Der Eingang 106 versorgt die EVG Halbbrücke 101 mit einer Spannung versorgt, der Eingang 107 ist mit dem Gate-Anschluss des Mosfets Q1 und der Eingang 108 ist mit dem Gate-Anschluss des Mosfets Q2 verbunden. Der Source-Anschluss des Mosfets Q1 ist mit dem Drain-Anschluss des Mosfets Q2 und mit über die Spule L1 mit einem Knoten 109 verbunden. Der Kondensator C1 ist einerseits mit dem Knoten 109 und andererseits mit dem Source-Anschluss des Mosfets Q2 sowie mit dem Ausgang 111 verbunden. Der Kondensator CB1 ist einerseits mit dem Knoten 109 und anderseits mit dem Ausgang 110 verbunden. Der Drain-Anschluss des Mosfets Q1 ist mit dem Eingang 106 verbunden.

Das Heißzündmodul 102 umfasst Eingänge 112 und 113 sowie Ausgänge 114 und 115. Weiterhin umfasst das Heißzündmodul 102 einen LC-Resonanzkreis 116, einen Schalter 117 und eine Spule LR2 (Längsinduktivität).

Der LC-Resonanzkreis 116 umfasst eine Spule L2 und einen Kondensator C2. Der Schalter 117 ist vorzugsweise als eine Funkenstrecke (z.B. 17kV) ausgeführt.

Die Spule L2 ist einerseits mit dem Eingang 112 und andererseits mit einem Anschluss des Kondensators C2 sowie mit einem Anschluss des Schalters 117 verbunden. Der andere Anschluss des Kondensators C2 ist mit dem Eingang 113 verbunden, der wiederum mit dem Ausgang 115 verbunden ist. Der andere Anschluss des Schalters 117 ist mit dem Ausgang 114 sowie über die Spule LR2 mit dem Eingang 112 verbunden.

Die Lampe 105 ist mit den Ausgängen 114 und 115 des Heißzündmoduls 102 verbunden. Die Lampe 105 ist bevorzugt als eine Hochdruckgasentladungslampe ausgeführt.

Zum Zünden der Lampe 105 wird über die EVG-Halbbrücke 101 der LC-Resonanzkreis 116 angeregt bis dieser über den Schalter 117 eine Spannung >15kV über den Ausgang 114 an die Lampe 105 überträgt und vorzugsweise die Lampe 105 zündet.

Nach dem Zünden durch das Heißzündmodul 102 kann die Lampe 105 anhand der EVG-Halbbrücke 101 über die Längsinduktivität LR2 betrieben werden (Normalbetrieb der Lampe 105).

Während des Normalbetriebs wird die Lampe 105 vorzugsweise in einem Frequenzbereich (z.B. kleiner als 100kHz) betrieben, in dem der LC-Resonanzkreis 116 nahezu vollständig passiv ist. Demnach ergeben sich insbesondere keine Zündspannungsüberhöhungen.

Die Eingänge 107 und 108 der EVG-Halbbrücke werden geeignet, insbesondere über einen Mikrocontroller oder einen Prozessor, angesteuert, um die Schwingkreise mit bestimmten Frequenzen anzuregen. Es ist möglich, dass die Frequenzveränderung selbst moduliert wird und/oder bestimmte Frequenzdurchläufe erzeugt werden, um die Resonanzfrequenz(en) der Schwingkreise abzudecken. Auch ist es möglich, dass mehrere Zündvorgänge hintereinander durchgeführt werden, um zu gewährleisten, dass die Lampe zündet. Weiterhin ist es möglich, dass anhand der Steuereinrichtung (Prozessor, Mikrocontroller o.ä.) nach einer vorgegebenen Anzahl von Zündvorgängen überprüft wird, ob die Lampe brennt. Ggf. kann eine nicht brennende Lampe als ein Fehler detektiert werden und das System abgeschaltet werden.

Der Kondensator CB1 ("Blockkondensator") der EVG-Halbbrücke 101 ist vorzugsweise groß dimensioniert und dient einer Blockierung eines DC-Anteils aus der Halbbrücke. Dieser Kondensator CB1 beeinflusst die Lage der Resonanzstellen kaum. Alternativ kann der Kondensator CB1 auch an einer anderen Stelle, z.B. in der Lampenrückleitung, vorgesehen sein.

Bei einem Blockkondensator geringer Kapazität ändert sich qualitativ das Verhalten der Schaltung bzw. des Systems nicht. Lediglich die Lage der Resonanzstellen verschiebt sich geringfügig. Dem kann mit einer entsprechenden Berücksichtigung der Kapazität des Blockkondensators bei der Bestimmung der Resonanz begegnet werden.

Im nominalen Lampenbetrieb liegen die auftretenden Betriebsspannungen entsprechend den gängigen Lampenbrennspannungen weit unterhalb von 5kV, und die angeschlossene Funkenstrecke des Schalters 117 entkoppelt den Ausgang des LC-Resonanzkreises 116 vollständig von dem Ausgang 114 des Heißzündmoduls 102.

Der LC-Resonanzkreis 116 des Heißzündungsmoduls 102 ist vorzugsweise derart ausgelegt, dass er im nominalen Lampenbetrieb (insbesondere bei einer Betriebsfrequenz kleiner als 100kHz) keine Resonanzstellen aufweist. Vorzugsweise ist dazu eine Eigenresonanzfrequenz des LC-Resonanzkreises 116 größer als 100kHz vorzugeben. Somit können für die Induktivität L2 Werte von bis zu 30mH vorgesehen werden.

Im Beispiel ergibt sich die Eigenresonanzfrequenz des LC-Resonanzkreises 116 in dem Heißzündmodul 102 ergibt sich aus ${f}_{02} = \frac{1}{2 ⋅ π} ⋅ \sqrt{\frac{1}{L ⁢ 2 ⋅ C ⁢ 2}} .$
Für
L2 = 20 mH und
C2 = 100pF
folgt die Eigenresonanzfrequenz des LC-Resonanzkreises 116 zu
*f*₀₂ = 112.5kHz.

Bei dieser Frequenz *f*₀₂ weist der äußere LC-Resonanzkreis 116 in dem Heißzündmodul 102 eine niedrige Impedanz auf. Ein Betrieb bei dieser Frequenz ist vorzugsweise zu vermeiden, da hier die Ausgangsspannung des Resonanzkreises der EVG-Halbbrücke basierend auf der Spule L1 und dem Kondensator C1 auf Null gehalten und kurzschlussartig belastet würde.

Zur Ermittlung der aktiven Frequenzen für die Anregung des LC-Resonanzkreises 116 in dem Heißzündmodul 102 wird der Halbbrückenresonanzkreis in der EVG-Halbbrücke 101 als Quellenresonanz mitberücksichtigt.

Zur Bestimmung der Resonanzstellen eignet sich insbesondere ein Ersatzschaltbild zweier hintereinandergeschalteter Schwingkreise gemäß **Fig.2**.

Der Aufbau von Fig.2 entspricht weitgehend der Fig.1. Es entfallen lediglich der Kondensator CB1, der Schalter 117 sowie die Längsinduktivität LR2 und die Lampe 105. Dadurch ergeben sich die beiden Schwingkreise L1C1 und L2C2, wobei der Mittenabgriff zwischen L2 und C2 als ein Knoten 201 bezeichnet ist und an diesem Knoten eine Spannung U2 anliegt (in Fig.1 ist an diesen Knoten der Schalter 117 angeschlossen).

Der Schwingkreis L1C1 repräsentiert eine Quellenresonanz in der EVG Halbbrücke und der Schwingkreis L2C2 repräsentiert eine Heißzündresonanz in dem Heißzündmodul.

Gleichungen (G.1) bis (G.6) sind in **Fig.3A** und **Fig.3B** gezeigt.

Der sich aus Fig.2 ergebende Doppelresonanzkreis kann mit der Differentialgleichung (G.1) beschrieben werden. Das zugehörige charakteristische Polynom weist den Grad 4 auf und ist in Gleichung (G.2) angegeben. Die vier zugehörigen paarweise konjugiert komplexe Nullstellen ergeben die beiden Resonanzfrequenzen *f*_{*d*01} und *f*_{*d*02} gemäß den Gleichungen (G.3) und (G.4). Für das obige Beispiel ergeben sich die Resonanzfrequenzen zu
*f*_{*d*01} = 102.7 kHz und
*f*_{*d*02} = 142.4 kHz.

Bei den Resonanzfrequenzen *f*_{*d*01} und *f*_{*d*02} schwingt sich der Ausgang des Doppelresonanzkreises, d.h. der Ausgang des LC-Resonanzkreises (116 gemäß Fig.1) in dem Heißzündmodul auf.

Hierbei ist es vorteilhaft, die Resonanzfrequenz mit der niedrigeren Frequenz zu verwenden, um geringe Verluste in den kapazitiven und induktiven Bauteilen und somit eine entsprechend hohe Güte zu erreichen.

Falls die Effizienz der oberen Resonanzstelle höher sein sollte, kann auch diese zur Erzeugung der Zündspannung herangezogen werden.

Mittels der gelösten Differentialgleichung und einer anschließenden Fourier-Transformation in den Frequenzbereich lassen sich die Frequenzgänge für die Spannungen der beiden gekoppelten Schwingkreise ermitteln anhand der Gleichungen (G.5) und (G.6).

Mit einer Kreisfrequenz von ω=2πf und einer Quellspannung Us (diese liegt an einem Knoten 202 zwischen den Mosfets Q1 und Q2 an) ergibt sich ein Spannungsverlauf U1(f) am Ausgang des der EVG-Halbbrücke (d.h. an dem Knoten 109) und ein Spannungsverlauf U2(f) am Ausgang der Zündresonanz (d.h. an dem Anschluss 201) in dem Heißzündmodul. Diese beiden Spannungsverläufe sind in **Fig.4** dargestellt, wobei die Einflüsse eventueller Dämpfungsfaktoren wie z.B. Kernverluste oder Wirbelstromverluste, die die Höhe der Resonanzüberhöhungen beeinflussen, nicht vollständig mitberücksichtigt werden.

Der Spannungsverlauf U1(f) entspricht dem Spannungsverlauf über der Frequenz für den Ausgang des inneren Schwingkreises direkt am Ausgang der EVG-Halbbrücke und der Spannungsverlauf U2(f) entspricht dem Spannungsverlauf über der Frequenz für den Ausgang des äußeren Schwingkreises direkt am Eingang der 15kV-Funkenstrecke.

Vorzugsweise wird die Lampe (siehe obige Ausführungen in Verbindung mit Fig.1) in einem Frequenzbereich von 20kHz bis 90kHz betrieben. In diesem Frequenzbereich verhalten sich die Resonanzstellen des Heißzündmoduls weitgehend passiv.

Die Frequenz *f*_{*d*01} = 102.7 kHz ist die erste Resonanzfrequenz des Doppelresonanzkreises, bei der eine Lampe am Ausgang des Zündmoduls angeregt werden kann. Die Frequenz *f*₀₂ = 112.5 kHz entspricht der Eigenresonanzfrequenz des LC-Resonanzkreises 116 gemäß Fig.1, bei der der innere Resonanzkreis (L1C1 in Fig.1) kurzschlussartig belastet wird. Bei der Frequenz *f*_{*d*02} = 142.4kHz hat der Doppelresonanzkreis seine zweite Resonanzfrequenz, anhand derer die Lampe am Ausgang des Zündmoduls ebenfalls angeregt werden kann.

Weiterbildungen und alternative Ausführungsformen sind in den nachfolgenden Schaltungsbeispielen gezeigt.

**Fig.5** zeigt eine Schaltungsanordnung umfassend die EVG-Halbbrücke 101 sowie das Heißzündmodul 102 gemäß Fig.1.

Die in dem Heißzündmodul 102 vorgesehene Längsinduktivität LR2 ist hierbei in der Lampenzuleitung angeordnet, die in dem Heißzündmodul 102 erzeugte Hochspannung wird in die Lampenzuleitung eingekoppelt.

**Fig.6** zeigt eine Schaltungsanordnung umfassend die EVG-Halbbrücke 101, die über die Lampenleitung 103 mit einem Heißzündmodul 601 (umfassend Eingänge 602 und 603 sowie Ausgänge 604 und 605), insbesondere mit den Eingängen 602 und 603 des Heißzündmoduls 601, verbunden ist. An den Ausgängen 604 und 605 des Heißzündmoduls 601 ist über die Lampenleitung 104 die Lampe 105 angeschlossen.

In dem Heißzündmodul 601 ist der Eingang 602 mit dem Ausgang 604 verbunden. Der Eingang 602 ist weiterhin über eine Spule L2B mit einem Knoten 606 verbunden. Zwischen dem Konten 606 und dem Eingang 603 ist ein Kondensator C2B vorgesehen und zwischen dem Knoten 606 und dem Ausgang 605 ist ein Schalter, insbesondere eine Funkenstrecke (15kV) angeordnet. Der Eingang 603 ist mit dem Ausgang 605 über eine Spule LR2B (Längsinduktivität) verbunden.

Die Längsimpedanz LR2B befindet sich in Fig.6 in der Lampenrückleitung und die im Heißzündmodul 601 erzeugte Hochspannung wird in den Lampenrückleiter (am Ausgang 605 des Heißzündmoduls 601) eingekoppelt.

**Fig.7A** zeigt eine alternative Schaltungsanordnung umfassend die EVG-Halbbrücke 101 gemäß Fig.1 und ein Heißzündmodul 701 (mit Eingängen 702, 703 und Ausgängen 704, 705).

Die EVG-Halbbrücke 101 ist über die Lampenleitung 103 mit den Eingängen 702 und 703 des Heißzündmoduls 701 verbunden. An den Ausgängen 704 und 705 des Heißzündmoduls 701 ist über die Lampenleitung 104 die Lampe 105 angeschlossen.

Der Eingang 702 des Heißzündmoduls 701 ist über eine Spule L2C mit einer Knoten 707 verbunden. Ein Kondensator C2C liegt zwischen dem Eingang 703 und dem Knoten 707. Eine Funkenstrecke (15kV) ist einerseits mit dem Knoten 707 und andererseits mit dem Ausgang 704 verbunden. Zwischen dem Eingang 702 und dem Ausgang 704 ist eine Induktivität LR2C1 vorgesehen und zwischen dem Eingang 703 und dem Ausgang 705 ist eine Induktivität LR2C2 vorgesehen, wobei die Induktivitäten LR2C1 und LR2C2 in einem differentiellen Anordnungssinn auf demselben Kern angeordnet sind, wodurch sich die effektive Gesamtlängsimpedanz vervierfacht gemäß ${L}_{ges} = 2 ⋅ \left(LR⁢2⁢C⁢1+LR⁢2⁢C⁢2\right) = 4 ⋅ LR ⁢ 2 ⁢ C .$

Insofern ist in Fig.7 die durchgehende Längsimpedanz symmetrisch sowohl in der Lampenzuleitung als auch in der Lampenrückleitung angeordnet.

Ein Vorteil dieser Schaltanordnung besteht darin, dass die Zündspannung, die über die Funkenstrecke in die Lampenzuleitung injiziert bzw. eingekoppelt wird, infolge des Transformationseffekts an der Lampe in doppelter Höhe wirksam wird.

**Fig.7B** zeigt eine alternative Schaltungsanordnung gemäß Fig.7A, bei der die Zündspannung über die Funkenstrecke in die Lampenrückleitung eingekoppelt ist und infolge des Transformationseffekts an der Lampe in doppelter Höhe wirksam wird.

**Fig.8** zeigt eine alternative Schaltungsanordnung umfassend die EVG-Halbbrücke 101 gemäß Fig.1 und ein Heißzündmodul 801 (mit Eingängen 802, 803 und Ausgängen 804, 805 und 806).

Die EVG-Halbbrücke 101 ist über die Lampenleitung 103 mit den Eingängen 802 und 803 des Heißzündmoduls 801 verbunden. An den Ausgängen 804 und 805 des Heißzündmoduls 801 ist über die Lampenleitung 104 eine Lampe 807 angeschlossen. Weiterhin weist die Lampe 807 eine Zündelektrode auf, die über den Ausgang 806 des Heißzündmoduls 801 gespeist wird.

In dem Heißzündmodul 801 ist der Eingang 802 mit dem Ausgang 804 und der Eingang 803 ist mit den Ausgang 805 verbunden. Zwischen dem Eingang 802 und dem Ausgang 806 ist eine Spule L2D vorgesehen und zwischen dem Eingang 803 und dem Ausgang 806 ist ein Kondensator C2D angeordnet.

Anhand der über den Ausgang 806 des Heißzündmoduls 801 versorgten Zündelektrode ist es möglich, dass eine pulsförmige oder eine hochfrequenzförmige Hochspannung kapazitiv in die Lampe eingekoppelt wird.

In diesem Fall kann eine separate Längsimpedanz in der Lampenzuleitung bzw. Lampenrückleitung entfallen.

Die vorstehenden Ausführungen lassen sich entsprechend auf ein elektronisches Vorschaltgerät mit einer Vollbrücke übertragen.

## Patentansprüche

1. Vorrichtung zur Erzeugung einer Zündspannung für eine Lampe (105), aufweisend ein Heißzündmodul (102) mit zwei Eingängen (112, 113) und zwei Ausgängen (114, 115), wobei das Heißzündmodul (102) einen ersten Resonanzkreis (116) aufweist, der über einen Schalter (117) mit einem Ausgang (114) des Heißzündmoduls (102) verbunden ist, **dadurch gekennzeichnet, dass** dem ersten Resonanzkreis ein zweiter Resonanzkreis vorgeschaltet ist, und jeder Ausgang (114, 115) des Heißzündmoduls direkt mit einer Elektrode der Lampe verbunden ist, und der Schalter (117) direkt mit einer Elektrode der Lampe verbunden ist

2. Vorrichtung nach Anspruch 1, bei der der Schalter anhand einer aufschwingenden Spannung in dem ersten Resonanzkreis aktivierbar ist.

3. Vorrichtung nach einem der Ansprüche 1 oder 2, bei der der Schalter mindestens eine der folgenden Komponenten umfasst:
- eine Funkenstrecke;
- einen Halbleiterschalter;
- eine Zündelektrode.

4. Vorrichtung nach einem der vorhergehenden Ansprüche, bei der der zweite Resonanzkreis über eine Leitung den ersten Resonanzkreis mit elektrischer Energie zum Erzeugen der Zündspannung versorgt.

5. Vorrichtung nach einem der vorhergehenden Ansprüche, bei der der zweite Resonanzkreis in einem elektronischen Vorschaltgerät angeordnet ist.

6. Vorrichtung nach einem der vorhergehenden Ansprüche, bei der ein Mikrokontroller und/oder eine Prozessoreinheit vorgesehen ist, der den zweiten Resonanzkreis und/oder den ersten Resonanzkreis ansteuert.

7. Vorrichtung nach Anspruch 6, bei der der Mikrokontroller den ersten Resonanzkreis und/oder den zweiten Resonanzkreis wiederholt, insbesondere mit variierenden Frequenzen, ansteuert.

8. Vorrichtung nach einem der vorhergehenden Ansprüche, bei der der erste Resonanzkreis mit dem Schalter in Reihe geschaltet ist.

9. Vorrichtung nach Anspruch 8, bei der ein Bypass-Element parallel zu der Reihenschaltung aus dem erstem Resonanzkreis und dem Schalter vorgesehen ist.

10. Vorrichtung nach Anspruch 9, bei der das Bypass-Element eine Längsimpedanz ist.

11. Vorrichtung nach einem der Ansprüche 9 oder 10, bei der das Bypass-Element eine Längsimpedanz in der Lampenzuleitung und/oder eine Längsimpedanz in der Lampenrückleitung umfasst.

12. Vorrichtung nach Anspruch 11, bei der die Längsimpedanz in der Lampenzuleitung sowie die Längsimpedanz in der Lampenrückleitung in unterschiedlicher Orientierung auf einem Kern angeordnet sind.

13. Vorrichtung nach einem der vorhergehenden Ansprüche, bei der die Lampe eine Hochdruckgasentladungslampe, insbesondere eine HE-HCI-Lampe ist.

14. Verfahren zur Ansteuerung der Vorrichtung gemäß einem der vorhergehenden Ansprüche mittels einer Prozessoreinrichtung oder mittels einer festverdrahteten Logikschaltung.

## Claims

1. Device for generating an igniting voltage for a lamp (105), having a hot ignition module (102) with two inputs (112, 113) and two outputs (114, 115), the hot ignition module (102) having a first resonant circuit (116) which is connected via a switch (117) to an output (114) of the hot ignition module (102), **characterized in that** a second resonant circuit is connected upstream of the first resonant circuit, and each output (114, 115) of the hot ignition module is directly connected to an electrode of the lamp, and the switch (117) is directly connected to an electrode of the lamp.

2. Device according to Claim 1, in which the switch can be activated with the aid of a resonating voltage in the first resonant circuit.

3. Device according to either of Claims 1 and 2, in which the switch comprises at least one of the following components:
- a spark gap;
- a semiconductor switch;
- a starting electrode.

4. Device according to one of the preceding claims, in which the second resonant circuit supplies the first resonant circuit with electrical energy via a line in order to generate the igniting voltage.

5. Device according to one of the preceding claims, in which the second resonant circuit is arranged in an electronic ballast.

6. Device according to one of the preceding claims, in which a microcontroller and/or a processor unit is provided that drives the second resonant circuit and/or the first resonant circuit.

7. Device according to Claim 6, in which the microcontroller drives the first resonant circuit and/or the second resonant circuit repeatedly, in particular with varying frequencies.

8. Device according to one of the preceding claims, in which the first resonant circuit is connected to the switch in series.

9. Device according to Claim 8, in which a bypass element is provided in parallel with the series circuit composed of the first resonant circuit and the switch.

10. Device according to Claim 9, in which the bypass element is a series impedance.

11. Device according to either of Claims 9 and 10, in which the bypass element comprises a series impedance in the lamp forward line and/or a series impedance in the lamp return line.

12. Device according to Claim 11, in which the series impedance in the lamp forward line and the series impedance in the lamp return line are arranged in a different orientation on a core.

13. Device according to one of the preceding claims, in which the lamp is a high pressure gas discharge lamp, in particular an HE-HCI lamp.

14. Method for driving the device in accordance with one of the preceding claims by means of a processor device or by means of a hard wired logic circuit.

## Revendications

1. Dispositif de production d'une tension d'allumage pour une lampe (105), comprenant un module d'allumage à chaud (102) doté de deux entrées (112, 113) et de deux sorties (114, 115), le module d'allumage à chaud (102) comprenant un premier circuit de résonance (116) qui est relié à une sortie (114) du module d'allumage à chaud (102) par l'intermédiaire d'un commutateur (117), **caractérisé en ce qu'**un second circuit de résonance est monté en amont du premier circuit de résonance, et chaque sortie (114, 115) du module d'allumage à chaud est reliée directement à une électrode de la lampe, et le commutateur (117) est relié directement à une électrode de la lampe.

2. Dispositif selon la revendication 1, dans lequel le commutateur est activable à l'aide d'une tension croissante dans le premier circuit de résonance.

3. Dispositif selon l'une des revendications 1 ou 2, dans lequel le commutateur comprend au moins un des composants suivants :
- un éclateur ;
- un commutateur semi-conducteur ;
- une électrode d'allumage.

4. Dispositif selon l'une des revendications précédentes, dans lequel le second circuit de résonance alimente en énergie électrique le premier circuit de résonance par l'intermédiaire d'une ligne pour produire la tension d'allumage.

5. Dispositif selon l'une des revendications précédentes, dans lequel le second circuit de résonance est monté dans un ballast électronique.

6. Dispositif selon l'une des revendications précédentes, dans lequel est prévu un microcontrôleur et/ou un ensemble processeur, qui commande le second circuit de résonance et/ou le premier circuit de résonance.

7. Dispositif selon la revendication 6, dans lequel le microcontrôleur commande le premier circuit de résonance et/ou le second circuit de résonance de manière répétitive, en particulier avec des fréquences variables.

8. Dispositif selon l'une des revendications précédentes, dans lequel le premier circuit de résonance est monté en série avec le commutateur.

9. Dispositif selon la revendication 8, dans lequel est prévu un élément de dérivation en parallèle au montage en série du premier circuit de résonance et du commutateur.

10. Dispositif selon la revendication 9, dans lequel l'élément de dérivation est une impédance longitudinale.

11. Dispositif selon l'une des revendications 9 ou 10, dans lequel l'élément de dérivation comprend une impédance longitudinale dans le circuit d'alimentation de la lampe et/ou une impédance longitudinale dans le circuit de retour de la lampe.

12. Dispositif selon la revendication 11, dans lequel l'impédance longitudinale dans le circuit d'alimentation de la lampe ainsi que l'impédance longitudinale dans le circuit de retour de la lampe sont disposées sur un noyau selon une orientation différente.

13. Dispositif selon l'une des revendications précédentes, dans lequel la lampe est une lampe à décharge à haute pression, en particulier une lampe HCI-HE.

14. Procédé de commande du dispositif selon l'une des revendications précédentes au moyen d'un système de processeur ou au moyen d'un circuit logique câblé.
